# EUROPÄISCHE PATENTSCHRIFT

(11) **EP 3 931 911 B1**
(45) Veröffentlichungstag und Bekanntmachung des Hinweises auf die Patenterteilung: **27.11.2024**
(21) Anmeldenummer: 20711493.5
(22) Anmeldetag: 19.02.2020
(51) Int. Cl.: H01R 4/48, H01R 13/04

(54) **ANSCHLUSSEINRICHTUNG FÜR ELEKTRISCHE LEITER UND FEDERELEMENT FÜR EINE ANSCHLUSSEINRICHTUNG**
CONNECTION DEVICE FOR ELECTRICAL CONDUCTORS, AND SPRING ELEMENT FOR A CONNECTION DEVICE
DISPOSITIF DE CONNEXION POUR CONDUCTEURS ÉLECTRIQUES ET ÉLÉMENT RESSORT POUR UN DISPOSITIF DE CONNEXION

(30) Priorität: 25.02.2019 DE 102019104704
(43) Veröffentlichungstag der Anmeldung: 05.01.2022
(73) Patentinhaber: HARTING Electric Stiftung & Co. KG, 32339 Espelkamp (DE)
(72) Erfinder: SCHLEGEL, Bernard, 32339 Espelkamp (DE); LÖTKEMANN, Irina, 32339 Espelkamp (DE); HERBRECHTSMEIER, Heiko, 32339 Espelkamp (DE)
(86) Internationale Anmeldenummer: PCT/DE2020/100118
(87) Internationale Veröffentlichungsnummer: WO 2020/173524

(56) Entgegenhaltungen:
- DE-A1- 102012 110 895
- DE-U1- 8 424 056
- GB-A- 2 525 482
- GB-A- 2 525 482
- US-A1- 2012 208 393

## Beschreibung

Die Erfindung betrifft eine Anschlusseinrichtung für elektrische Leiter zum Anschluss an einen elektrischen Verbindungskontakt und insbesondere für Schutzleiter zum Anschluss an ein Erdungselement jeweils insbesondere eines Steckverbinders. Die Erfindung betrifft dabei insbesondere außerdem ein für eine vorstehende Anschlusseinrichtung geeignetes Federelement.

Zur Verbindung der elektrischen Leitungen der Leiter an elektrische Verbindungskontakte sind bei derartigen Anschlusseinrichtungen zumeist Federkontaktelemente vorgesehen, die mit den elektrischen Verbindungskontakten verbunden sind. Je nach Ausführung sind verschiedene Arten von Federkontaktelementen vorgesehen, die zur Kontaktierung der Leitungen oder Leiter dienen. Zweckmäßig sind die Federkontaktelemente so ausgebildet, dass die Verbindung mit den Leitungen oder den Leitern wieder lösbar ist.

An Schutzleiter angeschlossene Erdungselemente von Steckverbindern dienen dazu, im Falle eines Schlusses eines spannungsführenden Leiters mit einem leitfähigen, berührbaren Teil z. B. einem Gehäuse dieses auf Erdpotential zu halten und eine Sicherung auszulösen, insbesondere um so einen Stromfluss durch den (menschlichen) Körper gegen Erde zu verhindern.

Bei Steckverbindern kommt die Anforderung hinzu, dass möglichst beim Stecken des Steckverbinders mit seinem Gegenstecker eine elektrische Verbindung zwischen den Erdungselementen geschaffen werden muss.

Als Anschlusseinrichtung für einen Schutzleiter an ein Erdungselement ist zumeist ein Schraubanschluss vorgesehen, bei dem der Schutzleiter mit zu Hilfenahme eines Schraubendrehers an dem Erdungselement befestigt werden muss.

### Stand der Technik

Im Stand der Technik ist eine Vielzahl von Anschlusseinrichtungen für elektrische Leiter, insbesondere Litzenleiter, bekannt.

Die WO 2018/019329 A1 gibt einen Überblick über aus dem Stand der Technik bekannte Lösungen für mit Federelementen versehene Anschlusseinrichtungen für elektrischen Leiter und schlägt darüber hinaus eine Anschlusseinrichtung vor, bei der ein in einen Isolierkörper eingeführter Leiter an einem elektrischen Verbindungskontakt mittels Betätigung eines Betätigers fixiert wird.

Nachteile können bei diesem Stand der Technik durch die Größe der entsprechenden Bauform, sowie durch Einschränkungen der Bedienfreundlichkeit entstehen. Weiterhin kann eine auf Leiter mit vorbestimmten Leiterquerschnitten eingeschränkte Eignung bestehen.

Aus der DE 10 2012 016 725 A1 ist eine mittels einem Schraubanschluss bereitgestellte Anschlusseinrichtung für ein Erdungselement eines Steckverbinders bekannt, wobei ein Schutzleiter mit zu Hilfenahme eines Schraubendrehers an dem Erdungselement befestigt wird. Dabei muss zum Anschluss des Schutzleiters eine Schraube in das Erdungselement hinein bzw. herausgedreht werden. Diese Schraube kann sich im Laufe der Zeit durch Vibrationen lösen, was zur Folge hat, dass der Schutzleiter seine Funktion verliert.

Bei dem Schraubanschluss sind außerdem zahlreiche Möglichkeiten eines falschen Anschließens des Schutzleiters möglich, da auf die Anzugsmomente der Schraube geachtet werden muss. Bei einem zu geringen Anzugsmoment kann sich die Verbindung von Erdungselement und Schutzleiter lösen und die elektrische Verbindung unterbrechen. Bei einem zu hohen Anzugsmoment kann der Schutzleiter beschädigt werden, was die Gefahr eines Abbrechens des Schutzleiters zur Folge hat. Darüber hinaus kann der Schutzleiter auch an der falschen Seite der Schraube befestigt werden, so dass er unerwünscht nach außen gepresst wird.

Weiterhin kann ein an dem Erdungselement angeschlossener Schutzleiter wie bei seiner Befestigung auch nur mittels eines Schraubendrehers gelöst werden, was im Bedarfsfall nachteilhaft aufwendig ist.

Das Deutsche Patent- und Markenamt hat in der Prioritätsanmeldung zu vorliegender Anmeldung den folgenden Stand der Technik recherchiert: WO 2018/ 019 329 A1, DE 10 2012 016 725 A1, DE 10 2015 104 625 A1, JP 2004- 319 196 A, EP 3 139 444 A1, DE 10 2012 110 895 A1, DE 10 2016 120 002 A1, DE 10 2016 101 713 A1 und DE 10 2011 011 080 A1.

Aus der DE 84 24 056 U1 ist eine schraubenlose Anschlussklemme für elektrische Geräte und insbesondere für Installationsgeräte mit einem Gehäuse mit einer oder mehreren Einführungsöffnungen für einen oder mehrere Leiter bekannt. Im Innenraum des Gehäuses ist eine bereichsweise mit dem Leiter zusammenwirkende Klemmfeder untergebracht. Die Klemmfeder hat zwei in Einführrichtung des Leiters hintereinander angeordnete, von einer Basis ausgehende Schenkel. Der in Einführrichtung des Leiters liegende vordere Schenkel ist als Sperrer ausgebildet, und der in Einführrichtung des Leiters hinten liegende zweite Schenkel liegt mit einem abgerundeten, glatten Bereich am Leiter an, wobei jeder der beiden Schenkel der Klemmfeder durch einen Schlitz in zwei Teilbereiche aufgeteilt ist. In dem Gehäuse ist eine Handhabe beweglich gelagert, deren vorderes Ende durch einen Durchbruch des Gehäuses nach außen ragt. Die Handhabe hat wenigstens einen mit dem als Sperrer ausgebildeten Schenkel der Klemmfeder zusammenwirkenden, die Sperrung lösenden Bereich.

Aus der GB 2 525 482 A ist ein Klemmanschluss für einen Draht an einen elektrischen Steckverbinder mit zwei federbelasteten Schenkeln bekannt, die das abisolierte Ende eines Drahtes an eine Gegenfläche drücken. Ein erster Schenkel des Klemmanschlusses bietet Widerstand gegen das Herausziehen des Drahtes, während ein zweite Schenkel weniger Widerstand leistet. Somit werden zwei Kontaktpunkte des Klemmanschlusses mit dem Draht bereitgestellt, wobei ein Werkzeug nur einen der Kontaktpunkte lösen muss, wenn der Draht herausgezogen werden soll. Die Schenkel des Klemmanschlusses sind mittels gegenüberliegenden Enden eines Federelements bereitgestellt, das in einem leitfähigen Anschlusseinsatz des Verbinders beherbergt ist, der auch die Gegenfläche bereitstellt gegen die der Draht gedrückt wird. Der Klemmanschluss stellt eine Verbindung des Drahts zu einem Anschluss des Steckverbinders bereit, der für eine Verbindung mit einem Gegensteckverbinder vorgesehen ist.

### Aufgabenstellung

Die Aufgabe der Erfindung besteht darin, eine funktionssichere und dabei raumsparende und außerdem auf einfache Weise handhabbare Anschlusseinrichtung für elektrische Leiter zum Anschluss an einen elektrischen Verbindungskontakt und insbesondere zum Anschluss an ein Erdungselement jeweils insbesondere eines Steckverbinders anzugeben. Außerdem soll die Anschlusseinrichtung für eine Vielzahl von Anwendungen geeignet sein, wobei eine weitere Aufgabe darin besteht, ein für eine vorstehende Anschlusseinrichtung geeignetes Federelement anzugeben.

Die Aufgabe wird durch die kennzeichnenden Merkmale des unabhängigen Anspruchs 1 gelöst.

Vorteilhafte Ausgestaltungen der Erfindung sind in den Unteransprüchen und/oder der nachfolgenden Beschreibung angegeben.

Die vorliegende Erfindung betrifft insbesondere eine Anschlusseinrichtung zur Bereitstellung eines elektrischen Kontakts wenigstens eines elektrischen Leiters mit einer Stromschiene eines elektrischen Verbindungskontakts, wobei die Anschlusseinrichtung den elektrischen Verbindungskontakt mit der Stromschiene und wenigstens ein Federelement aufweist.

An der Stromschiene des Verbindungskontakts ist eine Lagereinrichtung für wenigstens ein Federelement vorgesehen, das geeigneter Weise derart ausgebildet und betätigbar an der Lagereinrichtung angeordnet ist, dass das Federelement von einem vorbestimmten ersten Spannungszustand in einen vorbestimmten zweiten und dritten Spannungszustand gebracht werden kann.

Der erste Spannungszustand ist hierbei geeigneter Weise derart vorbestimmt ausgewählt, dass ein Kontaktende des Federelements unter einer vorbestimmten Vorspannung des Federelements an der Stromschiene anliegt.

Der zweite Spannungszustand des Federelements ist dabei geeigneter Weise derart vorbestimmt ausgewählt, dass der Leiter an der Stromschiene fixiert wird, wobei mittels dem Kontaktende des Federelements ein Kontaktanschluss für den Leiter mit der Stromschiene geschlossen ist und der Leiter mit einer vorbestimmten Federkraft an die Stromschiene geklemmt wird.

Der dritte Spannungszustand des Federelements ist dabei geeigneter Weise derart vorbestimmt ausgewählt, dass der Kontaktanschluss für den Leiter mit der Stromschiene geöffnet ist, wobei die Anschlusseinrichtung in dem dritten Spannungszustand zum Einführen des Leiters bereitsteht.

Besonders vorteilhaft ist das Federelement derart ausgebildet und an der Lagerung angeordnet, dass das Federelement eine geeignete Federkonstante und einen geeigneten, wünschenswert langen Federweg aufweist, so dass eine erfindungsgemäße Anschlusseinrichtung bereitgestellt ist, deren Kontaktanschluss vorteilhaft für eine Vielzahl von Leitern mit unterschiedlichen Leiterquerschnitten und somit für unterschiedliche Anwendungen geeignet ist.

Das Federelement kann dabei geeigneter Weise derart ausgebildet und angeordnet sein, dass die Anschlusseinrichtung für Leiterquerschnitte von 0.15mm² bis 4mm² geeignet ist, wobei die zur Kontaktierung mit der Stromschiene vorgesehenen Leiterenden Aderendhülsen aufweisen können. Besonders vorteilhaft weist das Federelement dabei einen geeigneten langen Federweg auf, so dass seine auf den Leiter wirkende Federkraft mit zunehmendem Leiterquerschnitt ebenfalls zunimmt.

Bei einer erfindungsgemäßen Anschlusseinrichtung mit einem vorstehend beschriebenen, geeignet ausgebildeten und angeordneten Federelement kann das Federelement von einem Leiter mit vorbestimmten Eigenschaften und insbesondere einer vorbestimmten Stabilität vorteilhaft mittels Einführen des Leiters in die Anschlusseinrichtung von dem ersten Spannungszustand in den zweiten Spannungszustand gebracht werden kann. Mittels dieser besonders vorteilhaften Pushln Technik kann der Leiter ohne zu Hilfenahme eines Werkzeugs besonders einfach mit der Stromschiene des Verbindungskontakts kontaktiert und an der Stromschiene fixiert werden.

Zur Ermöglichung der Einführung eines Leiters, der eine vorstehende Stabilität nicht aufweist, können an dem Federelement geeignete Mittel zur Betätigung des Federelements vorgesehen sein, die derart ausgebildet und angeordnet sind, dass das Federelement von dem ersten Spannungszustand in den zweiten Spannungszustand und/oder von dem ersten und/oder zweiten Spannungszustand in den dritten Spannungszustand gebracht werden kann und/oder von dem dritten Spannungszustand in den ersten und/oder zweiten Spannungszustand gebracht werden kann.

Ein für eine erfindungsgemäße Anschlusseinrichtung besonders geeignetes Federelement mit den vorstehend beschriebenen Eigenschaften ist besonders vorteilhaft mittels einer meanderförmigen und bevorzugt S-förmigen Feder bereitgestellt, die eine erste und zweite zueinander entgegengerichtet gebogene Biegung aufweist.

Mittels der ersten und zweiten Biegung ist ein geeigneter, vorteilhaft kompakt ausgebildeter erster und zweiter Lagerabschnitt insbesondere des S-förmigen Federelements bereitgestellt.

Geeigneter Weise kann an dem zweiten Lagerabschnitt des S-förmigen Federelements ein länglicher Klemmschenkel mit einem ersten freistehenden Ende für den Kontaktanschluss des Leiters mit der Stromschiene und zur Fixierung des Leiters an der Stromschiene ausgebildet sein. Das freistehende Ende bildet dabei das eingangs erwähnte Kontaktende des Federelements.

Zur Ermöglichung eines vorstehenden wünschenswert langen Federwegs überragt dabei der längliche Klemmschenkel den ersten und zweiten Lagerabschnitt des Federelements, wobei der Klemmschenkel zwischen dem ersten und zweiten Lagerabschnitt und der Stromschiene angeordnet ist. In dem vorstehenden dritten Spannungszustand des Federelements ist der Klemmschenkel dabei benachbart zu dem ersten und zweiten Lagerabschnitt angeordnet, während er in dem ersten Spannungszustand von dem ersten und zweiten Lagerabschnitt vergleichsweise beabstandet ist.

Mittels einem vorstehenden meanderförmigen und bevorzugt S-förmigen Federelement kann ein besonders vorteilhaftes Federelement mit den vorstehend beschriebenen Federeigenschaften und einem geeigneten Federweg bereitgestellt werden. Ein derartig ausgebildetes Federelement ist darüber hinaus besonders kompakt ausgebildet, so dass vorteilhaft die Möglichkeit geschaffen wird, auf engstem Raum Leiter mit unterschiedlichen Leiterquerschnitten und Leiterarten auch ohne zu Hilfenahme eines Werkzeugs anzuschließen.

Das an dem Klemmschenkel vorgesehene erste freistehende Kontaktende kann dabei geeigneter Weise an dem Klemmschenkel in Richtung zu der Stromschiene gebogen sein, so dass eine vorteilhafte Sperrkontur für den Leiter bereitgestellt ist. Auf diese Weise ist ein an der Stromschiene fixierter Leiter vor einem unbeabsichtigten Herausziehen geschützt.

Zur Bereitstellung einer geeigneten Lagereinrichtung für das Federelement ist an der Stromschiene des Verbindungskontakts vorteilhaft ein erster und zweiter gegenüberliegender Schenkel abgewinkelt, so dass mittels dem ersten und zweiten Schenkel an dem Verbindungskontakt ein erster und zweiter Lagerabschnitt ausgebildet ist. Durch diese Maßnahme ist auf einfache Weise die Möglichkeit geschaffen, an dem ersten und zweiten Lagerabschnitt des Verbindungskontakts einen ersten und zweiten Lagerstift für den ersten und zweiten Lagerabschnitt des Federelements vorzusehen.

Mittels dem ersten und zweiten Lagerabschnitt und dem ersten und zweiten Lagerstift ist die Lagereinrichtung für das Federelement an dem Verbindungskontakt gebildet, wobei der erste und zweite Lagerstift jeweils in der Biegung des ersten und zweiten Lagerabschnitts des Federelements angeordnet ist.

Mittels dem geeigneter Weise an der Stromschiene des Verbindungskontakts vorgesehenen ersten und zweiten Lagerabschnitt und dem ersten und zweiten Lagerstift ist eine vorteilhaft kompakte, raumsparende Lagereinrichtung für das Federelement an dem Verbindungskontakt bereitgestellt. Das trotz seines wünschenswert langen Federwegs dennoch ebenfalls eine wünschenswert kompakte Bauform aufweisende Federelement kann dabei an der Lagereinrichtung vorteilhaft derart vorgesehen sein, dass der erste und zweite Lagerstift jeweils in der einander entgegengerichtet ausgebildeten Biegung des ersten und zweiten Lagerabschnitts des Federelements angeordnet ist, wobei die erste und zweite Biegung den ersten und zweiten Lagerstift jeweils zumindest teilweise umgreift.

Dabei kann die Biegung des ersten Lagerabschnitts des Federelements der Stromschiene des Verbindungskontakts entgegengerichtet angeordnet sein und die Biegung des zweiten Lagerabschnitts der Stromschiene zugewandt angeordnet sein. Der längliche Klemmschenkel erstreckt sich dabei in seinem vorstehend beschriebenen ersten vorgespannten Spannungszustand des Federelements zwischen dem ersten und zweiten Lagerabschnitt auf seiner einen Seite und der Stromschiene auf seiner anderen Seite in einem spitzen Winkel gegen die Stromschiene geneigt, wobei sein erstes freistehendes, abgebogenes Kontaktende an der Stromschiene anliegt.

Nach einer Ausführung der Erfindung kann als ein vorstehend erwähntes Mittel zur Betätigung des Federelements zu dessen Überführung in den ersten, zweiten und dritten Spannungszustand an dem Klemmschenkel in Gegenrichtung zu der Stromschiene ein zweites freistehendes Ende ausgebildet sein, das eine Öffnung zur Einführung eines Werkzeugs zur Betätigung des Federelements aufweist.

Geeigneter Weise kann das zweite freistehende Ende mit seiner Öffnung dabei in Gegenrichtung zu der Stromschiene um einen vorbestimmten Betrag über die erste und zweite Biegung des ersten und zweiten Lagerabschnitts eines bevorzugt S-förmigen Federelements hinausragen.

Zum Schutz insbesondere des Federelements und eines mittels einer Anschlusseinrichtung der vorstehenden Ausführung der Erfindung an der Stromschiene des Verbindungskontakts fixierten Leiters kann eine Gehäusehalbschale zur Beherbergung insbesondere des Federelements und des Kontaktanschlusses vorgesehen sein.

Eine geeignete Gehäusehalbschale kann dabei vorteilhaft eine mit dem Verbindungskontakt und/oder den Lagerstiften und/oder dem Federelement formschlüssige Innenkontur und eine Einführhilfe zur Einführung des Leiters aufweisen. Zur Einführung eines Werkzeugs in die Öffnung des zweiten freistehenden Endes der Klemmschiene des Federelements können in der Gehäusehalbschale geeignete Ausnehmungen vorgesehen sein, so dass das zweite freistehende Ende mit seiner Öffnung von außerhalb der Gehäusehalbschale zugänglich ist.

Nach einer Ausführung der Erfindung kann als ein vorstehend erwähntes Mittel zur Betätigung des Federelements zu dessen Überführung in seinen ersten, zweiten und insbesondere dritten Spannungszustand als Betätigungselement ein Betätigungselement mit einem Hebelarm, zwei Bügeln und zwei gegenüberliegende Exzenterwellen vorgesehen sein, wobei an den Exzenterwellen jeweils eine Nocke ausgebildet ist, die mit dem Klemmschenkel des Federelements zusammenwirkt.

Ein für das Zusammenwirken mit dem Betätigungselement besonders geeignetes Federelement kann an dem Klemmschenkel an Stelle des eine Öffnung zum Einführen eines Werkzeugs aufweisenden zweiten freistehenden Endes in Gegenrichtung zu der Stromschiene ein zweites und drittes freistehendes gebogenes Ende aufweisen. Das zweite und dritte freistehende Ende dient dabei als Montagehilfe für das Betätigungselement zur Betätigung des Federelements.

Eine für das Zusammenwirken mit dem Betätigungselement besonders geeignete Gehäusehalbschale kann geeigneter Weise an ihren beiden seitlichen Wänden jeweils eine Rastnase zur formschlüssigen Verrastung mit einer in dem ersten und zweiten Lagerabschnitt des Verbindungskontakts vorgesehenen Rastkontur und eine Ausnehmung aufweisen, die mit einer in dem ersten und zweiten Lagerabschnitt vorgesehenen Lagerkontur korrespondiert. Die mit den Lagerkonturen korrespondierenden Ausnehmungen sind dabei formschlüssig mit den Exzenterwellen des Betätigungselements ausgebildet und stellen eine Lagerkontur für das Betätigungselement bereit.

Das Betätigungselement dieser Ausführung der Erfindung ist mit seinem Hebel und seinen Bügeln außerhalb der Gehäusehalbschale angeordnet, während seine Exzenterwellen in der mittels der Gehäusehalbschale und dem ersten und zweiten Schenkel bereitgestellten Lagerkontur gelagert sind. Die beiden Bügel sind dabei jeweils benachbart zu den seitlichen Wänden der Gehäusehalbschale angeordnet. Mittels einer Betätigung des Betätigungselements wirken die an den Exzenterwellen ausgebildeten Nocken mit dem Klemmschenkel des Federelements derart zusammen, dass das Federelement jeweils in den ersten, zweiten und insbesondere dritten Spannungszustand gebracht werden kann. Mittels des Betätigungselements kann die Anschlusseinrichtung vorteilhaft ohne zu Hilfenahme eines Werkzeugs betätigt werden.

Die Gehäusehalbschale der vorstehend beschriebenen Ausführung der Erfindung weist ebenfalls eine mit dem ersten und zweiten Lagerabschnitt des Verbindungskontakts und dem Federelement und/oder den Lagerstiften formschlüssige Innenkontur und eine Einführhilfe zur Einführung des Leiters in die Anschlusseinrichtung auf.

Eine vorstehend beschriebene Anschlusseinrichtung nach einer Ausführung der Erfindung kann geeigneter Weise insbesondere zur Bereitstellung eines elektrischen Kontakts wenigstens eines elektrischen Leiters mit einer Stromschiene eines elektrischen Verbindungskontakts für den Einsatz eines einen Isolierkörper aufweisenden Steckverbinders vorgesehen sein. Geeigneter Weise erstreckt sich der elektrische Verbindungskontakt dabei mit seiner Stromschiene und einem Kontaktelement zur Bereitstellung eines elektrischen Kontakts mit einem korrespondierenden Kontaktelement eines Gegensteckverbinders in Steckrichtung des Steckverbinders.

Ein elektrischer Verbindungskontakt einer vorstehenden, für einen Steckverbinder geeigneten Anschlusseinrichtung kann insbesondere vorteilhaft ein Erdungselement für einen Kontaktanschluss wenigstens eines Schutzleiters sein, wobei mittels der Anschlusseinrichtung ein Schutzleiteranschluss bereitgestellt ist. Geeigneter Weise können zum Anschluss von zwei oder mehr Schutzleitern entsprechend jeweils zwei oder mehr nebeneinander angeordnete, unabhängig voneinander betätigbare Federelemente der vorstehend beschriebenen Ausführung mit entsprechenden individuellen Öffnungen zur Einführung eines Werkzeugs vorgesehen sein. Eine entsprechende geeignete Gehäusehalbschale kann dabei eine wie vorstehend beschriebene Innenkontur und geeignete Ausnehmungen aufweisen.

Die Stromschiene eines vorstehenden Erdungselements kann vorteilhaft als zentraler Montagebereich des Erdungselements an einer Wand des Isolierkörpers ausgebildet sein, wonach die Stromschiene eine besonders vorteilhafte Doppelfunktion aufweist. Für einen mit einer Kunststoffhülse versehenen Leiter kann in dem Montagebereich eine geeignete Ausnehmung zur Aufnahme der Kunststoffhülse ausgebildet sein.

Das Kontaktelement des Erdungselements kann geeigneter Weise als Kontaktstift ausgebildet sein, der sich in Steckrichtung an einer Wand eines Anschlussbereichs des Isolierkörpers zum Anschluss mit einem Gegensteckverbinder erstreckt.

Ein geeignetes Federelement ist geeigneter Weise aus Federstahl. Ein geeignetes Betätigungselement und eine geeignete Gehäusehalbschale können jeweils aus einem geeigneten Kunststoff und für ein vorstehendes Erdungselement ebenfalls aus Metall bereitgestellt sein.

### Ausführungsbeispiel

Ausführungsbeispiele der Erfindung sind in den Zeichnungen dargestellt und werden im Folgenden näher erläutert. Es zeigen:
- Fig. 1A: einen für eine Anschlusseinrichtung nach einer Ausführung der Erfindung geeigneten, mit Lagerstiften versehenen elektrischen Verbindungskontakt;
- Fig. 1B: einen für eine Anschlusseinrichtung nach einer Ausführung der Erfindung geeigneten, als Erdungselement ausgebildeten und mit Lagerstiften versehenen elektrischen Verbindungskontakt;
- Fig. 1C: ein für den Verbindungskontakt und das Erdungselement geeignetes Federelement nach einer Ausführung der Erfindung;
- Fig. 1D: eine Anschlusseinrichtung nach einer Ausführung der Erfindung mit dem Federelement von Fig. 1C angeordnet an dem Erdungselement von Fig. 1B;
- Fig. 2A: das Erdungselement von Fig. 1B ohne die Lagerstifte;
- Fig. 2B: zwei an den Lagerstiften angeordnete Federelemente von Fig. 1C;
- Fig. 2C: eine Gehäusehalbschale für das Erdungselement;
- Fig. 3A: eine Anschlusseinrichtung nach einer Ausführung der Erfindung mit dem Erdungselement und den Federelementen;
- Fig. 3B: die Anschlusseinrichtung mit der Gehäusehalbschale von Fig. 2C versehen;
- Fig. 4A: einen Längsschnitt durch einen Ausschnitt der Anschlusseinrichtung von Fig. 3B mit einem Federelement in einem ersten Spannungszustand;
- Fig. 4B: die Anschlusseinrichtung mit dem Federelement in einem dritten Spannungszustand;
- Fig. 5A: einen für eine Anschlusseinrichtung nach einer Ausführung der Erfindung geeigneten, als Erdungselement ausgebildeten elektrischen Verbindungskontakt;
- Fig. 5B: ein für das Erdungselement von Fig. 5A vorgesehenes, an Lagerstiften angeordnetes Federelement nach einer Ausführung der Erfindung;
- Fig. 5C: ein für das Federelement von Fig. 5B geeignetes Betätigungselement zusammen mit dem Federelement;
- Fig. 5D: eine für das Erdungselement von Fig. 5A, das Federelement und das Betätigungselement geeignete Gehäusehalbschale;
- Fig. 6A: eine Anschlusseinrichtung nach einer Ausführung der Erfindung mit dem Erdungselement von Fig. 5A, der Gehäusehalbschale, dem Betätigungshebel und dem Federelement;
- Fig. 6B: einen Längsschnitt durch die Anschlusseinrichtung von Fig. 6A mit dem Federelement in einem ersten Spannungszustand;
- Fig. 6C: die Anschlusseinrichtung mit dem Federelement in einem dritten Spannungszustand; und
- Fig. 7: die bestimmungsgemäß an einem Isolierkörper eines Steckverbinders montierte und mit einem Schutzleiter und der Gehäusehalbschale versehene Anschlusseinrichtung von Fig. 6A.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Fig. 1A zeigt einen für eine Anschlusseinrichtung nach einer Ausführung der Erfindung geeigneten, mit einem ersten und zweiten Lagerstift 110 versehenen elektrischen Verbindungskontakt 1. Der Verbindungskontakt 1 ist für einen Einsatz eines elektrischen Steckverbinders vorgesehen und hat ein längliches sich in Steckrichtung S erstreckendes Kontaktelement 15, das mit einer Stromschiene 10 zur Kontaktierung mit einem elektrischen Leiter 5 verbunden ist. An der Stromschiene 10 ist ein erster und zweiter einander gegenüberliegender Schenkel 11 abgewinkelt. Mittels dem ersten und zweiten Schenkel ist ein erster und zweiter Lagerabschnitt 11 für ein nachfolgend unter Bezugnahme auf Fig. 1C beschriebenes Federelement 2 bereitgestellt. Der erste und zweite Lagerstift 110 ist an dem ersten und zweiten Lagerabschnitt 11 senkrecht zur Steckrichtung S übereinander liegend angeordnet. Mittels den Lagerabschnitten 11 und den Lagerstiften 110 ist eine Lagereinrichtung für das Federelement 2 bereitgestellt.

Fig. 1B zeigt einen für eine Anschlusseinrichtung nach einer Ausführung der Erfindung geeigneten, mit einem ersten und zweiten Lagerstift 110 versehenen elektrischen Verbindungskontakt 1. Der Verbindungskontakt 1 ist als Erdungselement 1 für einen Einsatz eines elektrischen Steckverbinders vorgesehen. Ein Montagebereich 10 des Erdungselements 1 ist zur Montage an einer Wand 60 eines Isolierkörpers des Einsatzes für den Steckverbinder vorgesehen. An dem Montagebereich 10 des Erdungselements 1 ist ein sich in Steckrichtung S erstreckendes Kontaktelement 15 zur Bereitstellung eines elektrischen Kontakts mit einem Gegensteckverbinder ausgebildet. Mittels dem Montagebereich 10 des Erdungselements 1 ist außerdem eine Stromschiene 10 zur Kontaktierung mit einem elektrischen Leiter 5 bereitgestellt.

An der Stromschiene 10 ist ein erster und zweiter einander gegenüberliegender Schenkel 11 abgewinkelt. Mittels dem ersten und zweiten Schenkel ist ein erster und zweiter Lagerabschnitt 11 für ein nachfolgend unter Bezugnahme auf Fig. 1C beschriebenes Federelement 2 bereitgestellt. Der erste und zweite Lagerstift 110 sind senkrecht zur Steckrichtung S übereinander liegend angeordnet. Mittels den Lagerabschnitten 11 und den Lagerstiften 110 ist eine Lagereinrichtung für das Federelement 2 bereitgestellt.

Das Erdungselement 1 weist außerdem einen senkrecht zur Steckrichtung abgewinkelten dritten und vierten Schenkel 13 auf. Mittels dem dritten und vierten Schenkel 13 ist eine Kontaktfläche zur elektrischen Kontaktierung eines leitenden Steckverbindergehäuses und außerdem eine Flansch 13 zur Montage des Erdungselements 1 an einer an der Wand 60 vorgesehenen Auflagefläche 63 bereitgestellt. In diesem Zusammenhang wird hier auf die nachfolgende Beschreibung unter Bezugnahme auf Fig. 7 verwiesen.

Fig. 1C zeigt ein für den Verbindungskontakt 1 und das Erdungselement 1 geeignetes S-förmig ausgebildetes Federelement 2 nach einer Ausführung der Erfindung. Das S-förmige Federelement 2 hat einen ersten und zweiten entgegengerichtet gebogenen Lagerabschnitt 21. Die Lagerabschnitte 21 sind zur Anordnung an den Lagerstiften 110 vorgesehen und umgreifen die Lagerstifte 110 dabei zumindest teilweise. An den zweiten Lagerabschnitt 21 schließt ein länglicher Klemmschenkel 22 an, der sich in der Zeichnung nach unten über den ersten Lagerabschnitt 21 hinausragend erstreckt. Hier sei erwähnt, dass das Federelement 2 in dem eingangs beschriebenen dritten Spannungszustand dargestellt ist, in dem der Klemmschenkel 22 benachbart zu dem ersten und zweiten Lagerabschnitt 21 angeordnet ist.

Das S-förmige Federelement 2 weist mit seinem ersten und zweiten Lagerabschnitt 21 und seinem länglichen Klemmschenkel 22 einen vorteilhaft langen Federweg auf, so dass ein Federelement 2 mit wünschenswerten vorbestimmten Federeigenschaften für eine Ausführung einer erfindungsgemäßen Anschlusseinrichtung bereitgestellt ist.

An dem Klemmschenkel 22 ist ein erstes freistehendes Ende 25 vorgesehen, das in eine erste Richtung gebogen ist. An dem Klemmschenkel 22 ist außerdem ein zweites freistehendes Ende 27 in eine zweite Richtung gebogen. In dem zweiten freistehenden Ende 27 ist eine Öffnung 270 zum Einführen eines Werkzeugs 7 zur Betätigung des Federelements 2 ausgebildet.

Fig. 1D zeigt eine Anschlusseinrichtung nach einer Ausführung der Erfindung mit dem Federelement 2 von Fig. 1C, das an dem Erdungselements 1 von Fig. 1B angeordnet ist, von oben.

Die Biegungen des ersten und zweiten Lagerabschnitts 21 des Federelements 2 umgreifen jeweils zumindest teilweise den ersten und zweiten Lagerstift 110, die an dem ersten und zweiten an der Stromschiene 10 abgewinkelten Lagerabschnitt 11 übereinander angeordnet sind. Der untere Lagerstift 110 ist dabei in der Biegung des ersten Lagerabschnitts 21 des Federelements 2 angeordnet, wobei der erste Lagerabschnitt 21 in Gegenrichtung zu der Stromschiene 10 gebogen ist. Der obere Lagerstift 110 ist in der Biegung des an den ersten Lagerabschnitt 21 des Federelements 2 anschließenden zweiten Lagerabschnitts 21 angeordnet, wobei der zweite Lagerabschnitt 21 in Richtung zu der Stromschiene 10 gebogen ist.

Der an den zweiten Lagerabschnitt 21 anschließende Klemmschenkel 22 erstreckt sich dabei zwischen dem ersten und zweiten Lagerabschnitt 21 und der Stromschiene 10 nach unten und liegt mit seinem ersten freistehenden Kontaktende 25 an der Stromschiene 10 an. Das zweite freistehende Ende 27 erstreckt sich in Gegenrichtung zu der Stromschiene 10 unterhalb des ersten Lagerabschnitts 21, wobei die Öffnung 270 zum Einführen eines Werkzeugs 7 zur Betätigung des Federelements 2 zugänglich ist. Das Federelement 2 befindet sich dabei in dem eingangs beschriebenen ersten Spannungszustand, in dem das Kontaktende 25 unter einer vorbestimmten Vorspannung des Federelements 2 an der Stromschiene 10 anliegt.

Die Ausführung der Anschlusseinrichtung von Fig. 1D ist zum Anschluss eines Schutzleiters 5 an das Erdungselement 1 geeignet.

Fig. 2A zeigt das Erdungselement 1 von Fig. 1B ohne die Lagerstifte 110 und Fig. 2B zeigt zwei an den Lagerstiften 110 nebeneinander angeordnete Federelemente 2, die jeweils dem Federelement 2 von Fig. 1C entsprechen. An der Stromschiene 10 des Erdungselements 1 sind die beiden gegenüberliegenden Schenkel 11 abgewinkelt, die mit ihren Ausnehmungen gegenüberliegende Lagerabschnitte 11 zur Aufnahme der Lagerstifte 110 bilden.

Fig. 2B zeigt zwei an den Lagerstiften 110 nebeneinander angeordnete Federelemente von Fig. 1C. Die Federelemente 2 sind bestimmungsgemäß an den Lagerstiften 110 angeordnet, wobei die Lagerabschnitte 21 der Federelemente 2 mit ihren entgegen gerichteten Biegungen jeweils einen der übereinander angeordneten Lagerstifte 110 zumindest teilweise umgreifen.

Die Federelemente 2 sind in der Zeichnung in dem eingangs beschriebenen dritten Spannungszustand des Federelements 2 dargestellt, in dem der an den oberen gebogenen Lagerabschnitt 21 anschließende längliche Klemmschenkel 22 benachbart zu den Lagerabschnitten 21 angeordnet ist. Das erste freistehende Kontaktende 25 und das zweite freistehende Ende 27 mit seiner Öffnung 270 entsprechen jeweils dem Federelement 2 von Fig. 1B, weshalb hier auf die diesbezügliche Beschreibung verwiesen wird.

Fig. 2C zeigt eine Gehäusehalbschale 3 für das Erdungselement 1 und die Federelemente 2 von Fig. 2B. Die Gehäusehalbschale 3 hat eine Innenkontur, die mit der Kontur der Federelemente 2, der gegenüberliegenden Lagerabschnitte 11 und der Lagerstifte 101 formschlüssig korrespondiert. In den gegenüberliegenden seitlichen Wänden 30 der Gehäusehalbschale 3 sind dabei zur Aufnahme der Lagerabschnitte 11 und der Lagerstifte 110 jeweils Ausnehmungen 31 und 310 ausgebildet.

Die Gehäusehalbschale 3 weist außerdem durchgehende Ausnehmungen 370 und 371 auf, die jeweils für die zweiten freistehenden Enden 27 mit ihren Öffnungen 270 und die Lagerabschnitte 21 der Federelemente 2 vorgesehen sind, wonach die Öffnungen 270 zum Einführen eines Werkzeugs 7 zur individuellen Betätigung der Federelemente 2 von außerhalb der Gehäusehalbschale 3 zugänglich sind. Der Rand einer oberen Öffnung der Gehäusehalbschale 3 weist eine Abschrägung 35 auf und stellt eine Einführhilfe 35 zum Einführen eines elektrischen Leiters 5 bereit.

Fig. 3A zeigt eine Anschlusseinrichtung nach einer Ausführung der Erfindung mit dem Erdungselement 1 von Fig. 2A und den beiden Federelementen 2 von Fig. 2B, die bestimmungsgemäß mit den Lagerstiften 110 an den gegenüberliegenden und an der Stromschiene 10 abgewinkelten Lagerabschnitten 11 des Erdungselements 1 angeordnet sind. Die Federelemente 2 befinden sich dabei in dem eingangs beschriebenen ersten vorgespannten Spannungszustand, wobei die freistehenden ersten Kontaktenden 25 der Federelemente 2 an der Stromschiene 10 anliegen. Mittels dieser Ausführung der Anschlusseinrichtung können vorteilhaft zwei Schutzleiter 5 an das Erdungselement 1 angeschlossen werden.

Die ersten gebogenen Lagerabschnitte 21 der Federelemente 2 umgreifen mit ihren Biegungen teilweise den unteren Lagerstift 110, wobei die Biegungen der Stromschiene 10 entgegengerichtet sind. Die zweiten gebogenen Lagerabschnitte 21 der Federelemente 2 umgreifen mit ihren Biegungen den oberen Lagerstift 110 und sind dabei in Richtung zu der Stromschiene 10 hin gebogen.

Fig. 3B zeigt die Anschlusseinrichtung von Fig. 3A, die bestimmungsgemäß mit der Gehäusehalbschale 3 von Fig. 2C versehen ist zusammen mit zwei elektrischen Leitern 5. Die zweiten freistehenden Enden 27 der Federelemente 2 sind mit ihren Öffnungen 270 über die Ausnehmung 370 von außen zum Einführen eines Werkzeugs 7 zur individuellen Betätigung der Federelemente 2 zugänglich. Die Lagerabschnitte 21 der Federelemente 2 sind über die Ausnehmungen 371 ebenfalls von außen zugänglich.

Die Gehäusehalbschale 3 ist mit ihren Ausnehmungen 310 mit den Enden der Lagerstifte 110 verrastet und auf diese Weise ortsfest an dem Erdungselement 1 fixiert. Die Gehäusehalbschale 3 beherbergt dabei den Klemmschenkel 22 und das erste freistehende Kontaktende 25 und einen bestimmungsgemäß über die obere Öffnung und Einführhilfe 35 der Gehäusehalbschale 3 eingeführten in der Zeichnung nicht dargestellten elektrischen Leiter 5, der mittels dem Kontaktende 25 des Federelements 2 an die Stromschiene 10 geklemmt ist. Auf diese Weise ist ein Kontaktanschluss des elektrischen Leiters 5 an dem Erdungselement 1 bereitgestellt und der elektrische Leiter 5 an der Stromschiene 10 des Erdungselements 1 fixiert.

Die Anschlusseinrichtung mit den beiden nebeneinander angeordneten, unabhängig voneinander betätigbaren Federelementen 2 ist für den Anschluss von zwei Leitern 5 geeignet ausgebildet. Es ist klar, dass eine für mehrere Leiter 5 vorgesehene Anschlusseinrichtung eine entsprechende Anzahl von nebeneinander angeordneten, individuell betätigbaren Federelementen 2 aufweisen kann. Eine derartige Anschlusseinrichtung kann dabei auch eine entsprechend geeignete abgewandelte Gehäusehalbschale 4 aufweisen.

Fig. 4A zeigt einen Längsschnitt durch einen Ausschnitt der Anschlusseinrichtung von Fig. 3B mit dem Federelement 2 in dem ersten Spannungszustand und Fig. 4B zeigt die Anschlusseinrichtung mit dem Federelement 2 in einem dritten Spannungszustand.

Das S-förmige Federelement 2 hat einen vorteilhaft langen Federweg, wodurch das Federelement 2 wünschenswerte Federeigenschaften aufweist, die einen zuverlässigen und einfachen Anschluss einer Vielzahl von elektrischen Leitern 5 mit unterschiedlichen Leiterquerschnitten und Materialeigenschaften ermöglicht, wobei das Federelement 2 auch für einen Anschluss von mit Aderendhülsen versehenen elektrischen Leitern 5 ausgelegt ist. Die Anschlusseinrichtung dieser Ausführung der Erfindung ist für Leiter mit einem Leiterquerschnitt von 0.15mm² bis 4mm² geeignet.

Die vorstehenden Federeigenschaften des Federelements 2 ermöglichen dabei einen werkzeuglosen Anschluss eines elektrischen Leiters 5, der eine vorbestimmte Stabilität aufweist. Ein hierfür geeigneter Leiter 5 wird dabei in Steckrichtung S über die obere Öffnung und Einführhilfe 35 der Gehäusehalbschale 3 in die Anschlusseinrichtung eingeführt und mit dem ersten freistehenden Kontaktende 25 und der Stromschiene 10 verklemmt. In diesem Zustand befindet sich das Federelement 2 in einem eingangs beschriebenen zweiten Spannungszustand. Die Federeigenschaften des Federelements 2 sind dabei vorteilhaft derart ausgelegt, dass in dem zweiten Spannungszustand eine auf den Leiter 5 wirkende Federkraft mit zunehmendem Leiterquerschnitt ebenfalls zunimmt.

Das von dem sich zwischen der Stromschiene 10 und den Lagerabschnitten 21 erstreckenden länglichen Klemmschenkel 22 in Richtung zu der Stromschiene 10 hin gebogene Kontaktende 25 stellt dabei eine vorteilhafte Sperrkontur bereit, die ein unbeabsichtigtes Herausziehen des Leiters 5 entgegen der Steckrichtung S wirksam verhindert.

Mittels Einführen eines Werkzeugs 7 in die über die Ausnehmung 370 zugängliche Öffnung 270 des zweiten freistehenden Endes 27 kann an dem Rand der Öffnung 270 ein Hebel angesetzt werden, wobei als ein erster Drehpunkt des Hebels ein über eine durchgehende Ausnehmung 371 ebenfalls zugänglicher Lagerabschnitt 21 des Federelements dient. Mittels schwenken des Werkzeugs 7 kann das Federelement 2 auf einfache Weise betätigt werden und von seinem ersten und/oder zweiten Spannungszustand in seinen dritten Spannungszustand überführt werden, wobei im Verlauf der Schwenkung auch ein Rand der Gehäusehalbschale 3 als Drehpunkt des Hebels dienen kann.

Die Anschlusseinrichtung mit dem Federelement 2 in seinem dritten Spannungszustand ist in Fig. 4B dargestellt, wobei der längliche Klemmschenkel 22 benachbart zu dem ersten und zweiten Lagerabschnitt 21 angeordnet ist und das freistehende Kontaktende 25 von der Stromschiene 10 beabstandet ist. In dem dritten Spannungszustand des Federelements 2 kann ein Leiter 5 in die Anschlusseinrichtung zur Bereitstellung eines elektrischen Anschlusskontakts mit der Stromschiene 10 eingeführt werden oder aus der Anschlusseinrichtung entfernt werden.

In dem dritten Spannungszustand des Federelements 2 können auch Leiter 5 ohne vorstehend erwähnte hinreichende Stabilitätseigenschaften auf einfache Weise in die Anschlusseinrichtung eingeführt werden. Das Federelement kann daran anschließend mittels Betätigung des Werkzeugs 7 in seinen zweiten Spannungszustand überführt werden, in dem der Leiter 5 mittels dem Kontaktende 25 des Federelements 2 an der Stromschiene 10 fixiert ist. Natürlich kann das Federelement 2 auf gleiche Weise auch von dem dritten Spannungszustand in den ersten Spannungszustand gebracht werden.

Fig. 5A zeigt einen für eine Anschlusseinrichtung nach einer Ausführung der Erfindung geeigneten, als Erdungselement 1 ausgebildeten elektrischen Verbindungskontakt 1. Das Erdungselement 1 entspricht im Wesentlichen dem Erdungselement 1 von Fig. 1B und 2A, weshalb hier auf die diesbezügliche Beschreibung verwiesen wird.

Im Unterschied zu der Ausführung des Erdungselements 1 von Fig. 1B und 2A sind an dem gegenüberliegenden ersten und zweiten abgewinkelten Lagerabschnitt 11 jeweils eine obere als Rastkontur ausgebildete Ausnehmung 113 und eine untere als Lagerkontur ausgebildete Ausnehmung 114 vorgesehen. Darüber hinaus weist der Montagebereich 10 des Erdungselements 1, mittels dem auch die Stromschiene 10 bereitgestellt ist, eine Ausnehmung 14 zur Beherbergung einer Kunststoffhülse eines mit einer entsprechenden Kunststoffhülse versehenen Leiters 5 auf.

Fig. 5B zeigt ein für das Erdungselement von Fig. 5A vorgesehenes, an Lagerstiften 110 angeordnetes Federelement 2 nach einer Ausführung der Erfindung. Das S-förmige Federelement 2 weist einen vorteilhaft langen Federweg auf und entspricht im Wesentlichen einem Federelement 2 von Fig. 1C und 2B, weshalb hier auf die diesbezügliche Beschreibung verwiesen wird.

Anders als die Federelemente 2 von Fig. 1C und 2B ist das Federelement 2 in seinem ersten Spannungszustand dargestellt, in dem der längliche Klemmschenkel 22 von dem ersten und zweiten Lagerabschnitt 21 beabstandet ist. An dem Klemmschenkel 22 des Federelements 2 ist an Stelle des zweiten freistehenden Endes 27 ein zweites und drittes vergleichsweise kurzes freistehendes Ende 24 in Gegenrichtung zu dem ersten freistehenden Kontaktende 25 gebogen. Mittels dem zweiten und dritten freistehenden Ende 24 ist eine Einführhilfe zur Montage eines Betätigungselements 4 bereitgestellt.

Fig. 5C zeigt ein für das Federelement 2 von Fig. 5B geeignetes Betätigungselement 4 zum Betätigen des Federelements 2 zusammen mit dem Federelement 2 in seinem ersten Spannungszustand. An einem Hebelarm 40 des Betätigungselements 4 ist ein gegenüberliegender erster und zweiter Bügel 41 vorgesehen, an dem jeweils eine erste und zweite Exzenterwelle 42 ausgebildet ist.

Mittels dem Betätigungselement 4 ist ein Mittel zur vorteilhaft werkzeuglosen Betätigung des Federelements 2 bereitgestellt, mittels dem das Federelement 2 in den ersten, zweiten und dritten Spannungszustand gebracht werden kann. Bei der Betätigung des Betätigungselements 4 dienen die Exzenterwellen 42 als Drehpunkt für den Hebelarm 40. An den Exzenterwellen 42 ist jeweils eine Nocke 420 vorgesehen, die bei einer Schwenkung des Hebelarms 40 gegen den Klemmschenkel 22 des Federelements 2 gedreht wird. Das freistehende Kontaktende 25 des Federelements 2 ist zwischen den beiden Exzenterwellen 42 angeordnet.

Fig. 5D zeigt eine für das Erdungselement 1 von Fig. 5A, das Federelement 2 und das Betätigungselement 4 von Fig. 5C geeignete Gehäusehalbschale 3, die eine Innenkontur aufweist, die mit dem Erdungselement 1, dem Federelement 2, den Lagerstiften 110 und dem Betätigungselement 4 formschlüssig korrespondiert.

Die Innenkontur der Gehäusehalbschale 3 weist dabei insbesondere eine an ihren seitlichen Wänden 30 ausgebildete Ausnehmung 31 zur Aufnahme des ersten und zweiten Lagerabschnitts 11, eine Rastnase 33 zur Verrastung mit den in den Lagerabschnitten 11 ausgebildeten Rastkonturen 113 und jeweils eine Ausnehmung 34 auf, die mit der in den Lagerabschnitten 11 ausgebildeten Ausnehmungen 114 korrespondieren. Weitere Ausnehmungen 310 korrespondieren mit den Lagerstiften 110.

Die Gehäusehalbschale 3 hat wie die Gehäusehalbschale 3 der Ausführung von Fig. 2C ebenfalls eine obere Öffnung mit einer Abschrägung 35 mittels der eine Einführhilfe zum Einführen eines elektrischen Leiters 5 bereitgestellt ist.

Fig. 6A zeigt eine Anschlusseinrichtung nach einer Ausführung der Erfindung mit dem Erdungselement 1 von Fig. 5A, dem Betätigungselement 4 und dem Federelement 2 von Fig. 5C und der Gehäusehalbschale 3 von Fig. 5D. Die Rastnasen 33 der Gehäusehalbschale 3 sind mit den Rastkonturen 113 verrastet, und das Betätigungselement 4 ist mit seinen Bügeln 41 benachbart zu den seitlichen Wänden 30 der Gehäusehalbschale 3 und zu den Lagerabschnitten 11 angeordnet.

Die in den Lagerabschnitten 11 ausgebildeten Ausnehmungen 114 korrespondieren dabei derart mit den Ausnehmungen 34 der Gehäusehalbschale 3, dass eine Lagerkontur zur Lagerung der Exzenterwellen 42 des Betätigungselements 4 bereitgestellt ist. Die in der Gehäusehalbschale 3 angeordneten Exzenterwellen 42 sind dabei über die an dem Federelement 2 vorgesehene Einführhilfe 24 an ihre bestimmungsgemäßen Positionen eingeführt. Mittels des an dem Erdungselement 1 vorgesehenen Flansch 13 ist ein Anschlag für den auf diese Weise schwenkbar angeordneten Hebelarm 40 bereitgestellt.

Fig. 6B zeigt einen Längsschnitt durch die Anschlusseinrichtung von Fig. 6A mit dem Federelement 2 in dem ersten Spannungszustand und Fig. 6C zeigt die Anschlusseinrichtung mit dem Federelement 2 in einem dritten Spannungszustand. Das Federelement 2 weist die gleichen vorteilhaften Federeigenschaften wie das Federelement 2 der Ausführung von Fig. 4A und 4B, weshalb zu dem ersten, zweiten und dritten Spannungszustand des Federelements 2 und dem vorteilhaften Zusammenwirken des Kontaktendes 25 mit einer Vielzahl unterschiedlicher Leiter 5 auf die diesbezügliche Beschreibung verwiesen wird.

In dem ersten und zweiten Spannungszustand des Federelements 2 sind der Hebelarm 40 des Betätigungselements 4 und die an den Exzenterwellen 42 ausgebildeten Nocken 420 jeweils in einer ersten Position, in der dem Klemmschenkel 22 eine schmale Seite der Nocken 420 zugewandt ist und das freistehende Kontaktende 25 sich über die Exzenterwelle 42 hinaus in Richtung zu der Stromschiene 10 erstreckt.

In dem dritten Spannungszustand des Federelements 2 von Fig. 6C ist der Hebel 40 in eine zweite Position geschwenkt, in der die Nocken 420 mit dem Klemmschenkel 22 des Federelements 2 derart zusammenwirken, dass der Klemmschenkel 22 benachbart zu dem ersten und zweiten Lagerabschnitt 21 angeordnet ist und das Kontaktente 25 von der Stromschiene 10 beabstandet ist. Mittels dem Betätigungselement 4 ist ein Entriegelungshebel für die Anschlusseinrichtung bereitgestellt.

Fig. 7 zeigt die bestimmungsgemäß an einem Isolierkörper 60 eines Steckverbinders montierte und mit einem Schutzleiter 5 und der Gehäusehalbschale 3 versehene Anschlusseinrichtung von Fig. 6A. Der Hebelarm 40 des Betätigungselements 4 ist in der ersten Position und das Federelement 2 ist in einem zweiten Spannungszustand, in dem der Schutzleiter 5 an der Stromschiene fixiert ist.

Das sich in Steckrichtung S erstreckende Erdungselement 1 liegt mit seinem Montagebereich 10 und seinem als an seinem Ende abgewinkelter Kontaktstift ausgebildeten Kontaktelement 15 an der Wand 60 des Isolierkörpers 6 formschlüssig an.

Das Kontaktelement 15 ist zur Bereitstellung eines elektrischen Kontakts mit einem Gegensteckverbinder an dem Anschlussbereich 65 des Isolierkörpers 6 angeordnet. Ein mittels dem dritten und vierten Schenkel 13 bereitgestellter Flansch weist eine mit zwei Schrauben versehene Kontaktfläche auf und liegt zur Bereitstellung eines elektrischen Kontakts mit einem nicht dargestellten Steckverbindergehäuse zur Montage mit dem Steckverbindergehäuse mittels der Schrauben auf einem an der Wand 60 ausgebildeten Vorsprung 63 des Isolierkörpers 6 auf.

Die vorstehenden unter Bezugnahme auf die Zeichnungen beschriebenen Ausführungen einer Anschlusseinrichtung weisen eine besonders vorteilhafte kompakte Raumform sowohl in Steckrichtung S als auch senkrecht zur Steckrichtung S auf und sind dabei dennoch für einen Anschluss einer Vielzahl von unterschiedlichen Leitern geeignet.

Auch wenn in den Figuren verschiedene Aspekte oder Merkmale der Erfindung jeweils in Kombination gezeigt sind, ist für den Fachmann - soweit nicht anders angegeben - ersichtlich, dass die dargestellten und diskutierten Kombinationen nicht die einzig möglichen sind. Insbesondere können einander entsprechende Einheiten oder Merkmalskomplexe aus unterschiedlichen Ausführungsbeispielen miteinander ausgetauscht werden.

### Bezugszeichenliste

- 1: Verbindungskontakt, Erdungselement
- 10: Stromschiene, Montagebereich
- 11: erster, zweiter Schenkel; Lagerabschnitt
- 110: Lagerstift
- 113: Ausnehmung, Rastkontur
- 114: Ausnehmung, Lagerkontur
- 13: dritter, vierter Schenkel; Kontaktfläche, Flansch
- 14: Ausnehmung
- 15: Kontaktelement, Kontaktstift

- 2: Federelement, S-förmige Feder, S-Feder
- 21: erster, zweiter Lagerabschnitt; Biegung
- 22: Klemmschenkel
- 24: freistehendes Ende, Einführhilfe
- 25: freistehendes Ende, Kontaktende, Sperrkontur
- 27: freistehendes Ende, Rand
- 270: Entriegelungsausnehmung

- 3: Gehäusehalbschale
- 30: Wand
- 31: Ausnehmung
- 310: Ausnehmung
- 33: Rastnase
- 34: Ausnehmung, Lagerkontur
- 35: Abschrägung, Einführhilfe
- 370, 371: Ausnehmung
- 4: Betätigungselement, Entriegelungshebel
- 40: Hebelarm
- 41: Bügel
- 42: Exzenterwelle
- 420: Nocke

- 5: elektrischer Leiter, Schutzleiter

- 6: Isolierkörper
- 60: Wand
- 63: Vorsprung, Auflagefläche
- 65: Anschlussbereich

- 7: Werkzeug

- S: Steckrichtung

## Patentansprüche

1. Anschlusseinrichtung zur Bereitstellung eines elektrischen Kontakts wenigstens eines elektrischen Leiters (5) mit einer Stromschiene (10) eines elektrischen Verbindungskontakts (1) mit den Merkmalen:
die Anschlusseinrichtung weist den elektrischen Verbindungskontakt (1) mit der Stromschiene (10) und wenigstens ein Federelement (2) auf; an der Stromschiene (10) des Verbindungskontakts (1) ist eine Lagereinrichtung für das Federelement (2) ausgebildet;
das Federelement (2) ist derart ausgebildet und betätigbar an der Lagereinrichtung angeordnet, dass das Federelement (2) von einem ersten Spannungszustand in einen zweiten und dritten Spannungszustand gebracht werden kann; wobei in dem ersten Spannungszustand des Federelements (2) ein freistehendes Kontaktende (25) des Federelements (2) an der Stromschiene (10) anliegt, und
in dem zweiten Spannungszustand des Federelements (2) der Leiter (5) mittels dem Kontaktende (25) des Federelements (2) an der Stromschiene (10) fixiert ist und ein Kontaktanschluss für den Leiter (5) mit der Stromschiene (10) geschlossen ist, und
in dem dritten Spannungszustand des Federelements (2) der Kontaktanschluss für den Leiter (5) mit der Stromschiene (10) geöffnet ist;
das Federelement (2) ist eine meanderförmige oder S-förmige Feder (2) mit einer ersten und zweiten Biegung (21);
mittels der ersten und zweiten Biegung wird ein erster und zweiter Lagerabschnitt (21) des Federelements (2) gebildet,
**gekennzeichnet durch:**
an der Stromschiene (10) ist ein erster und zweiter gegenüberliegender Schenkel (11) abgewinkelt;
mittels dem ersten und zweiten Schenkel (11) ist an der Stromschiene (10) des Verbindungskontakts (1) ein erster und zweiter Lagerabschnitt (11) bereitgestellt;
an dem ersten und zweiten Lagerabschnitt (11) ist ein erster und zweiter Lagerstift (110) vorgesehen;
mittels dem ersten und zweiten Lagerabschnitt (11) und dem ersten und zweiten Lagerstift (110) ist die Lagereinrichtung für das Federelement (2) an dem Verbindungskontakt (1) gebildet; wobei der erste und zweite Lagerstift (110) jeweils in der Biegung des ersten und zweiten Lagerabschnitts (21) des Federelements (2) angeordnet ist.

2. Anschlusseinrichtung nach Anspruch 1, wobei
das Federelement (2) derart ausgebildet und an der Lagereinrichtung angeordnet ist, und das Federelement (2) eine vorbestimmte Federkonstante und einen vorbestimmten Federweg aufweist, dass
der Kontaktanschluss für eine Vielzahl von Leitern (5) mit unterschiedlichen Leiterquerschnitten geeignet ist; und
das Federelement (2) von einem Leiter (5) mit vorbestimmten Eigenschaften mittels Einführen des Leiters (5) in die Anschlusseinrichtung von dem ersten Spannungszustand in den zweiten Spannungszustand gebracht werden kann; wobei
Mittel zur Betätigung des Federelements (2) vorgesehen sind, die derart ausgebildet und angeordnet sind, dass das Federelement (2) von dem ersten Spannungszustand in den zweiten Spannungszustand gebracht werden kann; und/oder
Mittel zur Betätigung des Federelements (2) vorgesehen sind, die derart ausgebildet und angeordnet sind, dass das Federelement (2) von dem ersten und/oder zweiten Spannungszustand in den dritten Spannungszustand gebracht werden kann; und/oder
Mittel zur Betätigung des Federelements (2) vorgesehen sind, die derart ausgebildet und angeordnet sind, dass das Federelement (2) von dem dritten Spannungszustand in den ersten und/oder zweiten Spannungszustand gebracht werden kann.

3. Anschlusseinrichtung nach Anspruch 1 oder 2, mit den Merkmalen:
an den zweiten Lagerabschnitt (21) des Federelements (2) schließt ein länglicher Klemmschenkel (22) an, an dem das Kontaktende (25) des Federelements (2) als erstes freistehendes Ende (25) für den Kontaktanschluss des Leiters (5) mit der Stromschiene (10) des Verbindungskontakts (1) und zur Fixierung des Leiters (5) an der Stromschiene (10) ausgebildet ist;
das freistehende Kontaktende (25) ist an dem Klemmschenkel (22) in Richtung zu der Stromschiene (10) gebogen, so dass eine Sperrkontur für den Leiter (5) bereitgestellt ist.

4. Anschlusseinrichtung nach Anspruch 3, wobei:
der erste und zweite Lagerabschnitt (21) des Federelements (2) den ersten und zweiten Lagerstift (110) jeweils zumindest teilweise entgegengerichtet umgreift; und wobei
der Klemmschenkel (22) sich zwischen dem ersten und zweiten Lagerabschnitt (21) und der Stromschiene (10) erstreckt, und das Kontaktende (25) der Stromschiene (10) zugewandt ist

5. Anschlusseinrichtung nach Anspruch 3 oder 4, wobei:
an dem Klemmschenkel (22) ist in Gegenrichtung zu der Stromschiene (10) ein zweites freistehendes Ende (27) mit einer Öffnung (270) zur Einführung eines Werkzeugs (7) als Mittel zur Betätigung des Federelements (2) ausgebildet.

6. Anschlusseinrichtung nach Anspruch 3 oder 4, wobei:
an dem Klemmschenkel (22) ist in Gegenrichtung zu der Stromschiene (10) ein zweites und drittes freistehendes Ende (24) als Montagehilfe für ein Betätigungselement (4) zur Betätigung des Federelements (2) ausgebildet.

7. Anschlusseinrichtung nach Anspruch 6, mit den Merkmalen:
das Betätigungselement (4) ist als Mittel zur Betätigung des Federelements (2) vorgesehen;
das Betätigungselement (4) ist ein Entriegelungshebel (4) mit einem Hebelarm (40), zwei einander gegenüberliegend angeordneten Bügeln (41) und zwei Exzenterwellen (42), wobei an den Exzenterwellen (42) jeweils eine Nocke (420) ausgebildet ist;
der Entriegelungshebel (4) ist derart ausgebildet und an dem elektrischen Verbindungskontakt (1) angeordnet, dass mittels Betätigung des Entriegelungshebels (4) die Nocken (420) derart mit dem Klemmschenkel (22) zusammenwirken, dass das Federelement (2) von dem ersten und/oder zweiten Spannungszustand in den dritten Spannungszustand gebracht wird und von dem dritten Spannungszustand in den ersten und/oder zweiten Spannungszustand gebracht wird.

8. Anschlusseinrichtung nach einem der Ansprüche 1 bis 7 mit einer Gehäusehalbschale (3) zur Beherbergung des Federelements (2), wobei die Gehäusehalbschale (3) eine mit dem ersten und zweiten Schenkel (11) und/oder dem Verbindungskontakt (1) und/oder den Lagerstiften (110) und/oder dem Federelement (2) und/oder dem Betätigungselement (4) formschlüssige Innenkontur und eine Einführhilfe (35) zur Einführung des Leiters (5) aufweist.

9. Anschlusseinrichtung nach einem der Ansprüche 1 bis 8, wobei die Anschlusseinrichtung zwei nebeneinander angeordnete Federelemente (2) aufweist.

10. Anschlusseinrichtung nach einem der Ansprüche 1 bis 9, mit den Merkmalen:
der Verbindungskontakt (1) ist für einen Einsatz eines Steckverbinders mit einem Isolierkörper (6) vorgesehen und erstreckt sich mit seiner Stromschiene (10) und einem Kontaktelement (15) zur Bereitstellung eines elektrischen Kontakts mit einem Gegensteckverbinder in Steckrichtung (S) des Steckverbinders.

11. Anschlusseinrichtung nach Anspruch 10, wobei der Verbindungskontakt (1) ein Erdungselement (1) ist, und der Leiter (5) ein Schutzleiter (5) ist, und mittels der Anschlusseinrichtung ein Schutzleiteranschluss bereitgestellt ist.

12. Anschlusseinrichtung nach Anspruch 11, wobei mittels der Stromschiene (10) ein zentraler Montagebereich des Erdungselements (1) an einer Wand (60) des Isolierkörpers (6) gebildet ist.

## Claims

1. Connection device for providing an electrical contact between at least one electrical conductor (5) and a busbar (10) of an electrical connecting contact (1), having the features:
the connection device has the electrical connecting contact (1) between the busbar (10) and at least one spring element (2); a bearing device for the spring element (2) is formed on the busbar (10) of the connecting contact (1);
the spring element (2) is formed and arranged in an actuable manner on the bearing device in such a way that the spring element (2) can be brought from a first tension state to a second and third tension state; wherein,
in the first tension state of the spring element (2), a freely projecting contact end (25) of the spring element (2) abuts against the busbar (10) and,
in the second tension state of the spring element (2), the conductor (5) is fixed on the busbar (10) by means of the contact end (25) of the spring element (2) and a contact connection for the conductor (5) to the busbar (10) is closed and,
in the third tension state of the spring element (2), the contact connection for the conductor (5) to the busbar (10) is opened;
the spring element (2) is a meander-shaped or S-shaped spring (2) having a first and second bend (21);
a first and second bearing portion (21) of the spring element (2) are formed by means of the first and second bend,
**characterized by**:
a first and second opposing limb (11) are angled on the busbar (10);
a first and second bearing portion (11) are provided on the busbar (10) of the connecting contact (1) by means of the first and second limb (11);
a first and second bearing pin (110) are provided on the first and second bearing portion (11);
the bearing device for the spring element (2) is formed on the connecting contact (1) by means of the first and second bearing portion (11) and the first and second bearing pin (110); wherein the first and second bearing pin (110) are arranged in the bend of the first and second bearing portion (21) of the spring element (2) in each case.

2. Connection device according to Claim 1, wherein the spring element (2) is formed and arranged on the bearing device in such a way and the spring element (2) has a predetermined spring constant and a predetermined spring travel, such that
the contact connection is suitable for multiple conductors (5) having different conductor cross-sections; and
the spring element (2) can be brought from the first tension state to the second tension state by a conductor (5) having predetermined properties by inserting the conductor (5) into the connection device; wherein
means for actuating the spring element (2) are provided, which are formed and arranged in such a way that the spring element (2) can be brought from the first tension state to the second tension state; and/or
means for actuating the spring element (2) are provided, which are formed and arranged in such a way that the spring element (2) can be brought from the first and/or second tension state to the third tension state; and/or
means for actuating the spring element (2) are provided, which are formed and arranged in such a way that the spring element (2) can be brought from the third tension state to the first and/or second tension state.

3. Connection device according to Claim 1 or 2, having the features:
an elongated clamping limb (22) adjoins the second bearing portion (21) of the spring element (2), on which clamping limb the contact end (25) of the spring element (2) is formed as a first freely projecting end (25) for the contact connection of the conductor (5) to the busbar (10) of the connecting contact (1) and for fixing the conductor (5) on the busbar (10);
the freely projecting contact end (25) is bent in the direction of the busbar (10) on the clamping limb (22) such that a locking contour for the conductor (5) is provided.

4. Connection device according to Claim 3, wherein
the first and second bearing portion (21) of the spring element (2) at least partially embrace the first and second bearing pin (110) in opposite directions in each case; and wherein
the clamping limb (22) extends between the first and second bearing portion (21) and the busbar (10), and the contact end (25) faces the busbar (10).

5. Connection device according to Claim 3 or 4, wherein:
a second freely projecting end (27) having an opening (270) for inserting a tool (7) is formed on the clamping limb (22) in the contrary direction to the busbar (10) as a means for actuating the spring element (2).

6. Connection device according to Claim 3 or 4, wherein:
a second and third freely projecting end (24) are formed on the clamping limb (22) in the contrary direction to the busbar (10) as a mounting aid for an actuating element (4) for actuating the spring element (2).

7. Connection device according to Claim 6, having the features:
the actuating element (4) is provided as a means for actuating the spring element (2);
the actuating element (4) is an unlocking lever (4) having a lever arm (40), two brackets (41) arranged opposite one another and two eccentric shafts (42), wherein a respective cam (420) is formed on the eccentric shafts (42);
the unlocking lever (4) is formed and arranged on the electrical connecting contact (1) in such a way that, by actuating the unlocking lever (4), the cams (420) cooperate with the clamping limb (22) in such a way that the spring element (2) is brought from the first and/or second tension state to the third tension state and from the third tension state to the first and/or second tension state.

8. Connection device according to one of Claims 1 to 7, having a housing half shell (3) for accommodating the spring element (2), wherein the housing half shell (3) has an inner contour, which interlocks with the first and second limb (11) and/or the connecting contact (1) and/or the bearing pins (110) and/or the spring element (2) and/or the actuating element (4), and an insertion aid (35) for inserting the conductor (5).

9. Connection device according to one of Claims 1 to 8, wherein the connection device has two spring elements (2) arranged next to one another.

10. Connection device according to one of Claims 1 to 9, having the features:
the connecting contact (1) is provided for an insert of a plug connector having an insulating body (6) and extends with its busbar (10) and a contact element (15) in the mating direction (S) of the plug connector to provide an electrical contact with a mating plug connector.

11. Connection device according to Claim 10, wherein the connecting contact (1) is an earthing element (1), and the conductor (5) is a protective conductor (5), and a protective conductor connection is provided by means of the connection device.

12. Connection device according to Claim 11, wherein a central mounting region of the earthing element (1) is formed on a wall (60) of the insulating body (6) by means of the busbar (10).

## Revendications

1. Dispositif de raccordement destiné à établir un contact électrique entre au moins un conducteur électrique (5) et une barre conductrice (10) d'un contact de liaison électrique (1), ledit dispositif de raccordement présentant les caractéristiques suivantes :
le dispositif de raccordement comporte le contact de liaison électrique (1) avec la barre conductrice (10) et au moins un élément à ressort (2) ; un dispositif d'appui de l'élément à ressort (2) est formé sur la barre conductrice (10) du contact de liaison (1) ;
l'élément à ressort (2) est conçu et disposé de manière actionnable sur le dispositif d'appui de telle sorte que l'élément à ressort (2) puisse être amené d'un premier état de tension à un deuxième et un troisième état de tension ;
dans le premier état de tension de l'élément à ressort (2), une extrémité de contact libre (25) de l'élément à ressort (2) venant en appui sur la barre conductrice (10), et
dans le deuxième état de tension de l'élément à ressort (2), le conducteur (5) étant fixé à la barre conductrice (10) au moyen de l'extrémité de contact (25) de l'élément à ressort (2) et un contact entre le conducteur (5) et la barre conductrice (10) étant fermé et
dans le troisième état de tension de l'élément à ressort (2), le contact entre le conducteur (5) et la barre conductrice (10) étant ouvert ;
l'élément à ressort (2) est un ressort (2) en forme de méandre ou en forme de S pourvu de premier et deuxième coudes (21) ;
des première et deuxième portions d'appui (21) de l'élément à ressort (2) sont formées au moyen des premier et deuxième coudes,
**caractérisé en ce que** :
des première et deuxième branches opposées (11) sont pliées au niveau de la barre conductrice (10) ;
des première et deuxième portions d'appui (11) sont fournies au moyen des première et deuxième branches (11) au niveau de la barre conductrice (10) du contact de liaison (1) ;
des première et deuxième broches d'appui (110) sont prévues sur les première et deuxième portions d'appui (11) ;
le dispositif d'appui de l'élément à ressort (2) est formé sur le contact de liaison (1) au moyen des première et deuxième portions d'appui (11) et des première et deuxième broches d'appui (110) ; les première et deuxième broches d'appui (110) étant chacune disposées dans le coude des première et deuxième portions d'appui (21) de l'élément à ressort (2) .

2. Dispositif de raccordement selon la revendication 1,
l'élément à ressort (2) étant conçu et disposé sur le dispositif d'appui, et l'élément à ressort (2) présentant une constante de ressort prédéterminée et une course de ressort prédéterminée, de manière à ce que
le contact soit adapté à un grand nombre de conducteurs (5) ayant des sections de conducteur différentes ; et
l'élément à ressort (2) puisse être amené du premier état de tension au deuxième état de tension par un conducteur (5) ayant des propriétés prédéterminées par insertion du conducteur (5) dans le dispositif de raccordement ; des moyens étant prévus pour actionner l'élément à ressort (2), lesquels sont conçus et disposés de manière à ce que l'élément à ressort (2) puisse être amené du premier état de tension au deuxième état de tension ; et/ou
des moyens d'actionnement de l'élément à ressort (2) soient prévus, qui sont conçus et disposés de telle sorte que l'élément à ressort (2) puisse être amené du premier et/ou du deuxième état de tension au troisième état de tension ; et/ou
des moyens d'actionnement de l'élément à ressort (2) soient prévus, qui sont conçus et disposés de telle sorte que l'élément à ressort (2) puisse être amené du troisième état de tension au premier et/ou au deuxième état de tension.

3. Dispositif de raccordement selon la revendication 1 ou 2, présentant les caractéristiques suivantes :
la deuxième portion d'appui (21) de l'élément à ressort (2) est reliée à une branche de serrage allongée (22) au niveau de laquelle l'extrémité de contact (25) de l'élément à ressort (2) est conçue comme une première extrémité libre (25) pour le contact entre le conducteur (5) et la barre conductrice (10) du contact de liaison (1) et pour la fixation du conducteur (5) à la barre conductrice (10),
l'extrémité de contact libre (25) est pliée au niveau de la branche de serrage (22) en direction de la barre conductrice (10), de façon à fournir un contour de verrouillage pour le conducteur (5).

4. Dispositif de raccordement selon la revendication 3 :
les première et deuxième portions d'appui (21) de l'élément à ressort (2) s'engageant au moins partiellement autour de chacune des première et deuxième broches d'appui (110) dans des directions opposées ; et
la branche de serrage (22) s'étendant entre les première et deuxième portions d'appui (21) et la barre conductrice (10), et l'extrémité de contact (25) étant dirigée vers la barre conductrice (10).

5. Dispositif de raccordement selon la revendication 3 ou 4 :
une deuxième extrémité libre (27) pourvue d'une ouverture (270) destinée à l'insertion d'un outil (7) étant conçue comme moyen d'actionnement de l'élément à ressort (2) sur la branche de serrage (22) dans la direction opposée à la barre conductrice (10).

6. Dispositif de raccordement selon la revendication 3 ou 4 :
des deuxième et troisième extrémités libres (24) étant conçues, sur la branche de serrage (22) dans la direction opposée à la barre conductrice (10), comme auxiliaire de montage d'un élément d'actionnement (4) destiné à l'actionnement de l'élément à ressort (2).

7. Dispositif de raccordement selon la revendication 6, présentant les caractéristiques suivantes :
l'élément d'actionnement (4) est prévu comme moyen d'actionnement de l'élément à ressort (2) ;
l'élément d'actionnement (4) est un levier de déverrouillage (4) pourvu d'un bras de levier (40), de deux étriers (41) disposés en face l'un de l'autre et de deux arbres excentriques (42), une came (420) étant formée sur chacun des arbres excentriques (42) ;
le levier de déverrouillage (4) est conçu et disposé sur le contact de liaison électrique (1) de telle sorte que les cames (420) coopèrent avec la branche de serrage (22) par actionnement du levier de déverrouillage (4) de telle sorte que l'élément à ressort (2) soit amené du premier et/ou du deuxième état de tension au troisième état de tension et du troisième état de tension au premier et/ou deuxième état de tension.

8. Dispositif de raccordement selon l'une des revendications 1 à 7 comprenant une demi-coque de boîtier (3) destinée à loger l'élément à ressort (2), la demi-coque de boîtier (3) présentant un contour intérieur à complémentarité de formes avec les première et deuxième branches (11) et/ou le contact de liaison (1) et/ou les broches d'appui (110) et/ou l'élément à ressort (2) et/ou l'élément d'actionnement (4) et un auxiliaire d'insertion (35) destiné à l'insertion du conducteur (5).

9. Dispositif de raccordement selon l'une des revendications 1 à 8, le dispositif de raccordement comportant deux éléments à ressort (2) disposés l'un à côté de l'autre.

10. Dispositif de raccordement selon l'une des revendications 1 à 9, présentant les caractéristiques :
le contact de raccordement (1) est prévu pour utiliser un connecteur enfichable pourvu d'un corps isolant (6) et s'étend avec sa barre conductrice (10) et un élément de contact (15) dans la direction d'enfichage (S) du connecteur enfichable afin de fournir un contact électrique avec un connecteur enfichable homologue.

11. Dispositif de raccordement selon la revendication 10, le contact de liaison (1) étant un élément de mise à la terre (1), et le conducteur (5) étant un conducteur de protection (5), et une borne de conducteur de protection étant fournie au moyen du dispositif de raccordement.

12. Dispositif de raccordement selon la revendication 11, une zone de montage centrale de l'élément de mise à la terre (1) sur une paroi (60) du corps isolant (6) étant formée au moyen de la barre conductrice (10).
